# EUROPÄISCHE PATENTSCHRIFT

(11) **EP 1 387 937 B1**
(45) Veröffentlichungstag und Bekanntmachung des Hinweises auf die Patenterteilung: **22.08.2007**
(21) Anmeldenummer: 02735006.5
(22) Anmeldetag: 22.03.2002
(51) Int. Cl.: F02M 45/12, F02M 45/08

(54) **KRAFTSTOFFEINSPRITZVENTIL FÜR BRENNKRAFTMASCHINEN MIT EINEM DRUCKSCHWINGUNGEN REDUZIERENDEN DÄMPFUNGSRAUM**
FUEL INJECTION VALVE FOR INTERNAL COMBUSTION ENGINES WITH DAMPING CHAMBER REDUCING PRESSURE OSCILLATIONS
SOUPAPE D'INJECTION DE CARBURANT POUR MOTEURS A COMBUSTION, COMPRENANT UNE CHAMBRE D'AMORTISSEMENT REDUISANT LES OSCILLATIONS DE PRESSION

(30) Priorität: 05.05.2001 DE 10121891
(43) Veröffentlichungstag der Anmeldung: 11.02.2004
(73) Patentinhaber: ROBERT BOSCH GMBH, 70442 Stuttgart (DE)
(72) Erfinder: EGLER, Walter, 70839 Gerlingen (DE); BOEHLAND, Peter, 71672 Marbach (DE); KANNE, Sebastian, 70372 Stuttgart (DE)
(86) Internationale Anmeldenummer: PCT/DE2002/001037
(87) Internationale Veröffentlichungsnummer: WO 2002/090753

(56) Entgegenhaltungen:
- EP-A- 0 135 872
- DE-A- 4 440 182
- US-A- 5 551 391

## Beschreibung

### Stand der Technik

Die Erfindung geht von einem Kraftstoffeinspritzventil für Brennkraftmaschinen aus, das der Gattung des Patentanspruchs 1 entspricht. Solche Kraftstoffeinspritzventile sind in verschiedenen Ausführungsformen aus dem Stand der Technik bekannt. Beispielsweise ist in der Schrift DE 196 50 865 A1 ein Kraftstoffeinspritzventil beschrieben, das mit einem Hochdrucksammelraum ständig verbunden ist, in dem Kraftstoff unter hohem Druck bereitgestellt wird. Das Kraftstoffeinspritzventil weist ein Gehäuse auf, in dem ein Ventilglied in einer Bohrung längsverschiebbar angeordnet ist, welches durch seine Längsbewegung die Öffnung wenigstens einer Einspritzöffnung steuert, durch die Kraftstoff aus einem das Ventilglied umgebenden Druckraum in den Brennraum der Brennkraftmaschine eingespritzt wird. Durch die sehr schnellen Schließvorgänge des Ventilglieds, die im Bereich von wenigen Millisekunden ablaufen, ergeben sich sowohl beim Öffnen als auch beim Schließen des Kraftstoffeinspritzventils Druckschwingungen im Druckraum, die einerseits zu starken mechanischen Belastungen des Gehäuses führen und andererseits dazu führen, daß zu Beginn der nächsten Einspritzung ein unbestimmter Druckzustand an den Einspritzöffnungen vorhanden ist, so daß die folgende Einspritzung von einem nicht näher definierten Zustand ausgeht und somit eine genaue Dosierung und ein genauer Zeitpunkt der Einspritzung nicht möglich ist. Insbesondere bei Einspritzvorgängen, die sich in eine Vor-, Haupt- und/oder Nacheinspritzung gliedern, stellt dies ein Problem dar, da moderne Kraftstoffeinspritzsysteme sehr empfindlich auf Mengenschwankungen bei der Einspritzung reagieren.

Darüber hinaus sind aus dem Stand der Technik Kraftstoffeinspritzventile bekannt, wie sie beispielsweise in DE 196 18 650 A1 dargestellt sind. Bei einem solchen Kraftstoffeinspritzventil ist ebenfalls ein Gehäuse vorhanden, in dem in einer Bohrung ein kolbenförmiges Ventilglied längsverschiebbar angeordnet ist, das mit seinem brennraumzugewandten Ende die Öffnung wenigstens einer Einspritzöffnung steuert. Das Ventilglied ist ebenfalls von einem Druckraum umgeben, der durch die Längsbewegung des Ventilgliedes mit den Einspritzöffnungen verbindbar ist. Der Druckraum ist über einen im Gehäuse verlaufenden Zulaufkanal mit einer Kraftstoffhochdruckquelle verbunden, durch die Kraftstoff unter hohem Druck in den Druckraum zuführbar ist. Das Ventilglied wird von einer mechanischen Einrichtung im Gehäuse des Kraftstoffeinspritzventils, vorzugsweise einer Schraubendruckfeder, in Schließrichtung mit einer Schließkraft beaufschlagt, so daß es beim Fehlen einer entsprechenden hydraulischen Gegenkraft in Schließstellung verharrt und somit die Einspritzöffnungen verschließt. Auch bei diesem Kraftstoffeinspritzventil entstehen im Bereich des Druckraums, insbesondere bei Beginn und Ende des Einspritzvorgangs, Druckschwingungen, die dort zu mechanischen Belastungen und bei entsprechend andauernden Schwingungen zu einem unbestimmten Zustand zu Beginn der nächsten Einspritzung führen können und die die Qualität der nachfolgenden Einspritzungen beeinträchtigen können.

In der US 5 551 391 ist ein Einspritzventil gezeigt, das einen Kolben aufweist, mit dem der Kraftstoff zur Einspritzung in den Druckraum verdichtet wird. Der verdichtete Kraftstoff wird dabei einem Speichervolumen zugeführt, von wo der Kraftstoff in den Druckraum der Einspritzdüse gelangt.

### Vorteile der Erfindung

Das erfindungsgemäße Kraftstoffeinspritzventil mit den kennzeichnenden Merkmalen des Anspruchs 1 hat demgegenüber den Vorteil, daß rasch aufeinander folgende, genau definierte Einspritzvorgänge ermöglicht werden. Druckschwingungen, die im Bereich des Druckraums und damit in unmittelbarer Nähe der Einspritzöffnungen auftreten, werden gedämpft, so daß sehr schnell nach dem Schließvorgang des Kraftstoffeinspritzventils im Druckraum wieder ein statischer Zustand erreicht wird. Hierzu ist der Druckraum über eine im Gehäuse ausgebildete Drossel mit einem im Gehäuse ausgebildeten Dämpfungsraum verbunden. Treten im Bereich des Druckraums Druckänderungen auf, wie sie beispielsweise durch das Öffnen oder Schließen des Ventilgliedes verursacht werden, so herrscht im Druckraum ein höherer oder niedrigerer Kraftstoffdruck als im Dämpfungsraum. Aufgrund dieses Druckgefälles wird Kraftstoff durch die Drossel entweder vom Druckraum in den Dämpfungsraum oder aus dem Dämpfungsraum in den Druckraum fließen und so zu einem Druckausgleich zwischen Dämpfungsraum und Druckraum führen. Da der hierbei hin und her fließende Kraftstoff die Drossel passieren muß, werden diese Druckschwingungen durch Reibungsverluste an der Drossel gedämpft, so daß es sehr schnell zu einem Abklingen dieser Druckschwingungen kommt und ein statisches Druckniveau im Druckraum erreicht wird.

In einer vorteilhaften Ausgestaltung des Gegenstandes der Erfindung ist der Dämpfungsraum als eine im Gehäuse des Kraftstoffeinspritzventils ausgebildete Sackbohrung ausgebildet. Die Sackbohrung mündet hierbei direkt in den Druckraum, wobei die Drossel vorzugsweise nahe am Druckraum liegt. Durch die Ausbildung des Dämpfungsraums in Form einer Sackbohrung kann der Dämpfungsraum im Gehäuse einfach und kostengünstig hergestellt werden.

In einer weiteren vorteilhaften Ausgestaltung ist mehr als eine Drossel im Gehäuse angeordnet, die die Verbindung vom Dämpfungsraum zum Druckraum bildet. Hierdurch kann die Dämpfungswirkung der Drosseln verstärkt werden und durch verschiede Drosseln eine bessere Anpassung an die Erfordernisse des Kraftstoffeinspritzventils erfolgen.

In einer weiteren vorteilhaften Ausgestaltung des Gegenstandes der Erfindung ist das Ventilglied in einem Ventilkörper angeordnet, während der Dämpfungsraum in einem Ventilhaltekörper ausgebildet ist, wobei sowohl der Ventilkörper als auch der Ventilhaltekörper Teil des Gehäuses sind. Zwischen dem Ventilkörper und dem Ventilhaltekörper ist eine Zwischenscheibe angeordnet, durch die die Verbindung vom Druckraum zum Dämpfungsraum hindurchtritt. In der Zwischenscheibe ist die Drossel angeordnet, so daß durch einen Austausch der Zwischenscheibe gegen eine Zwischenscheibe mit einer veränderten Drossel ein leichtes Austauschen der Drossel und damit eine Anpassung der Dämpfungswirkung an verschiedene Kraftstoffeinspritzventile möglich ist, ohne daß die sonstige Konstruktion des Kraftstoffeinspritzventils geändert werden muß.

Weitere Vorteile und vorteilhafte Ausgestaltungen des Gegenstandes der Erfindung sind der Beschreibung, der Zeichnung und den Ansprüchen entnehmbar.

### Zeichnung

In der Zeichnung sind zwei Ausführungsbeispiele des erfindungsgemäßen Kraftstoffeinspritzventils gezeigt. In
- Figur 1 ist ein Kraftstoffeinspritzventil im Längsschnitt gezeigt zusammen mit der schematisch dargestellten Kraftstoffhochdruckversorgung und in
- Figur 2 ist ein Längsschnitt durch ein weiteres erfindungsgemäßes Kraftstoffeinspritzventil dargestellt.

### Beschreibung der Ausführungsbeispiele

In Figur 1 ist ein Längsschnitt durch ein erfindungsgemäßes Kraftstoffeinspritzventil gezeigt, zusammen mit der schematisch dargestellten Kraftstoffhochdruckversorgung. Das Kraftstoffeinspritzventil weist ein Gehäuse 12 auf, das einen Ventilhaltekörper 15 und einen Ventilkörper 32 umfaßt. Im Ventilkörper 32 ist eine Bohrung 34 ausgebildet, in der ein kolbenförmiges Ventilglied 35 längsverschiebbar angeordnet ist. Das Ventilglied 35 ist in einem brennraumabgewandten Abschnitt in der Bohrung 34 dichtend geführt und verjüngt sich unter Bildung einer Druckschulter 36 zum Brennraum hin. Auf Höhe der Druckschulter 36 ist durch eine radiale Erweiterung der Bohrung 34 ein Druckraum 37 im Ventilkörper 32 ausgebildet, der sich als ein das Ventilglied 35 umgebender Ringkanal bis zum brennraumseitigen Ende der Bohrung 34 fortsetzt. Mit seinem brennraumseitigen Ende steuert das Ventilglied 35 die Öffnung wenigstens einer Einspritzöffnung 39, die den Druckraum 37 mit dem Brennraum der Brennkraftmaschine verbindet. Hierzu ist am brennraumseitigen Ende des Ventilglieds 35 eine Ventildichtfläche 40 ausgebildet, die mit einem am brennraumseitigen Ende der Bohrung 34 ausgebildeten Ventilsitz 41 zusammenwirkt. Über einen im Gehäuse 12 ausgebildeten Zulaufkanal 14 ist der Druckraum 37 mit einem Hochdruckanschluß 8 verbunden. Der Hochdruckanschluß 8 ist dabei über eine Hochdruckleitung 7 mit einem Hochdrucksammelraum 5 verbunden, in dem Kraftstoff mit einem vorgegebenen hohen Druck vorhanden ist, wobei der Kraftstoff dem Hochdrucksammelraum 5 aus einem Kraftstofftank 1 über eine Hochdruckpumpe 2 und eine Kraftstoffleitung 4 zugeführt wird.

Brennraumabgewandt zum Ventilglied 35 ist im Ventilhaltekörper 15 ein Federraum 28 ausgebildet, in dem eine Schraubendruckfeder 30 angeordnet ist. Die Schraubendruckfeder 30 weist hierbei eine Druckvorspannung auf und beaufschlagt mit ihrem dem Ventilglied 35 zugewandten Ende das Ventilglied 35 in Schließrichtung. Koaxial zur Bohrung 34 und brennraumabgewandt zum Federraum 28 ist im Ventilhaltekörper 15 eine Kolbenbohrung 27 ausgebildet, die in den Federraum 28 mündet und in der eine Kolbenstange 26 angeordnet ist, die mit ihrem brennraumzugewandten Ende am Ventilglied 35 anliegt und die mit ihrer brennraumabgewandten Stirnseite einen Steuerraum 20 begrenzt. Der Steuerraum 20 ist hierbei über eine Zulaufdrossel 19 mit dem Zulaufkanal 14 verbunden und über eine Ablaufdrossel 17 mit einem im Ventilhaltekörper 15 ausgebildeten Leckölraum 23, der mit einem in der Zeichnung nicht dargestellten Leckölsystem verbunden ist und dadurch ständig einen niedrigen Druck aufweist. Im Leckölraum 23 ist ein Magnetanker 22 angeordnet, der durch eine Schließfeder 31 in Richtung des Steuerraums 20 beaufschlagt ist und an dem eine Dichtkugel 29 befestigt ist, die die Ablaufdrossel 17 verschließt. Im Leckölraum 23 ist darüber hinaus ein Elektromagnet 24 angeordnet, der bei geeigneter Bestromung eine anziehende Kraft entgegen der Kraft der Schließfeder 31 auf den Magnetanker 22 ausübt und diesen vom Steuerraum 20 wegbewegt, wodurch der Steuerraum 20 mit dem Leckölraum 23 verbunden wird. Wird der Elektromagnet 24 stromlos geschaltet, so bewegt sich der Magnetanker 22 durch die Kraft der Schließfeder 31 wieder in Richtung des Steuerraums 20 und verschließt mit der Dichtkugel 29 die Ablaufdrossel 17.

Im Ventilhaltekörper 15 ist ein Dämpfungsraum 46 ausgebildet, der als Sackbohrung ausgeführt ist und dessen offenes Ende an der dem Ventilkörper 32 zugewandten Stirnseite des Ventilhaltekörpers 15 angeordnet ist. Die den Dämpfungsraum 46 bildende Sackbohrung verläuft hierbei parallel zur Kolbenbohrung 27 und ist über eine im Ventilkörper 32 ausgebildete Verbindung 42 mit dem Druckraum 37 verbunden. In der Verbindung 42 ist eine Drossel 44 angeordnet, die durch eine Querschnittverengung der Verbindung 42 ausgebildet ist. Herrscht eine Druckdifferenz zwischen Druckraum 37 und Dämpfungsraum 46, so kann über die Verbindung 42 und die Drossel 44 Kraftstoff von einem in den anderen Raum strömen und so zu einem Druckausgleich führen.

Die Funktionsweise des Kraftstoffeinspritzventils ist wie folgt: Durch die Verbindung des Druckraums 37 mit dem Hochdrucksammelraum 5 über den Zulaufkanal 14 und die Hochdruckleitung 7 herrscht im Druckraum 37 stets ein hoher Kraftstoffdruck, wie er auch im Hochdrucksammelraum 5 vorgehalten wird. Soll eine Einspritzung erfolgen, so wird der Elektromagnet 24 betätigt und der Magnetanker 22 gibt in der oben beschriebenen weise die Ablaufdrossel 17 frei. Hierdurch sinkt der Kraftstoffdruck im Steuerraum 20, und die hydraulische Kraft auf die brennraumabgewandte Stirnseite der Kolbenstange 26 wird reduziert, so daß die hydraulische Kraft auf die Druckschulter 36 überwiegt und das Ventilglied 35 in Öffnungsrichtung bewegt wird, wodurch die Einspritzöffnungen 29 freigegeben werden. Zum Beenden der Einspritzung wird die Bestromung des Elektromagneten 24 entsprechend geändert und der Magnetanker 22 verschließt, angetrieben durch die Schließfeder 31, wieder die Ablaufdrossel 17 mit der Dichtkugel 29. Durch den durch die Zulaufdrossel 19 nachfließenden Kraftstoff baut sich im Steuerraum 20 wieder der Kraftstoffhochdruck auf, wie er auch im Zulaufkanal 14 herrscht, so daß die hydraulische Kraft auf die Kolbenstange 26 größer wird als die hydraulische Kraft auf die Druckschulter 36, und das Ventilglied 35 fährt in die Schließposition zurück. Durch den Schließvorgang wird der Kraftstoff, der in Druckraum 37 in Richtung der Einspritzöffnungen 29 während der Einspritzung fließt, abrupt abgebremst, so daß die Bewegungsenergie des Kraftstoffs in Kompressionsarbeit umgewandelt wird. Dadurch entsteht eine Druckwelle, die sich im Druckraum 37 ausbreitet. Die so verursachte Druckerhöhung führt zu einer Druckdifferenz zwischen Druckraum 37 und Dämpfungsraum 46, wo zumindest näherungsweise noch der Druck herrscht, der vor Beginn der Einspritzung auch im Druckraum 37 vorhanden war. Durch diese Druckdifferenz fließt etwas Kraftstoff aus dem Druckraum 37 durch die Verbindung 42 und die Drossel 44 in den Dämpfungsraum 46 und von dort gemäß dem Druckunterschied zwischen Dämpfungsraum 46 und Druckraum 37 wieder zurück in den Druckraum 37. Beim Passieren der Drossel 44 muß Reibungsarbeit verrichtet werden, die diese Druckschwingungen rasch abdämpfen, so daß bereits nach kurzer Zeit in Druckraum 37 wieder ein statisches Druckniveau erreicht wird. Für die nachfolgende Einspritzung liegt somit ein definierter Druckzustand im Druckraum 37 vor, der eine entsprechend genaue und präzise Einspritzung ermöglicht.

In Figur 2 ist ein weiteres Ausführungsbeispiel des erfindungsgemäßen Kraftstoffeinspritzventils im Längsschnitt dargestellt. Die Dämpfung der Druckschwingungen erfolgt bei diesem Kraftstoffeinspritzventil in gleicher Art und Weise wie bei dem in Figur 1 dargestellten Kraftstoffeinspritzventil, jedoch sind die sonstigen Komponenten und die Arbeitsweise verschieden. Ein Ventilhaltekörper 50 ist unter Zwischenlage einer Zwischenscheibe 52 mittels einer Spannmutter 55 gegen einen Ventilkörper 54 verspannt. Im Ventilkörper 54 ist eine Bohrung 57 ausgebildet, in der ein Ventilglied 60, das kolbenförmig ausgebildet ist, längsverschiebbar angeordnet ist. Das Ventilglied 60 weist an seinem brennraumzugewandten Ende eine Dichtfläche 62 auf, die mit einem am brennraumseitigen Ende der Bohrung 57 ausgebildeten Ventilsitz 64 zusammenwirkt und so die Öffnung wenigstens einer im Ventilsitz 64 angeordneten Einspritzöffnung 66 steuert. Durch eine Verjüngung des Ventilglieds 60 zum Brennraum hin ist am Ventilglied 60 eine Druckschulter 61 ausgebildet, auf deren Höhe durch eine Querschnittserweiterung der Bohrung 57 ein Druckraum 68 ausgebildet ist, der über einen im Ventilkörper 54 der Zwischenscheibe 52 und dem Ventilhaltekörper 50 ausgebildeten Zulaufkanal 58 mit einem Hochdruckanschluß 56 verbunden ist. Der Hochdruckanschluß 56 ist mit einer in der Zeichnung nicht dargestellten Kraftstoffhochdruckquelle verbunden, die Kraftstoff unter hohem Druck in den Hochdruckanschluß 56 und durch den Zulaufkanal 58 dem Druckraum 68 zuführen kann.

Brennraumabgewandt geht das Ventilglied 60 in einen Federteller 74 über, der in einer Öffnung der Zwischenscheibe 52 angeordnet ist und bis in einen im Ventilhaltekörper 50 ausgebildeten Federraum 70 ragt. Zwischen dem Federteller 74 und dem brennraumabgewandten Ende des Federraums 70 ist eine Schließfeder 72 angeordnet, die als Schraubendruckfeder ausgebildet ist und eine Druckvorspannung aufweist, so daß eine Schließkraft auf das Ventilglied 60 ausgeübt wird. In den Druckraum 68 mündet eine Verbindung 76, die über eine in der Zwischenscheibe 52 ausgebildete Drossel 78 mit einem im Ventilhaltekörper 50 ausgebildeten Dämpfungsraum 80 verbunden ist. Die Drossel 78 ist durch eine Querschnittsverringerung der Verbindung 76 ausgebildet, wobei es auch vorgesehen sein kann, mehr als eine Drossel 78 in der Zwischenscheibe 52 anzuordnen. Der Dämpfungsraum 78 ist, wie bereits bei dem in Fig. 1 gezeigten Ausführungsbeispiel, als Sackbohrung ausgebildet, die parallel zur Längsachse des Federraums 70 bzw. der Bohrung 57 verläuft. Die Länge der Sackbohrung und damit das Volumen des Dämpfungsraums 80 kann, je nach erwünschter Dämpfungswirkung, variiert werden. Soll eine Einspritzung erfolgen, so wird Kraftstoff in den Hochdruckanschluß 56 eingeführt, so daß der Kraftstoff durch den Zulaufkanal 58 dem Druckraum 68 zufließt. Übersteigt die durch den Kraftstoffdruck im Druckraum 68 ausgeübte hydraulische Kraft auf die Druckschulter 61 die Schließkraft der Schließfeder 72, so bewegt sich das Ventilglied 60 vom Ventilsitz 64 weg und gibt die Einspritzöffnungen 66 frei. Wird die Kraftstoffzufuhr zum Druckraum 68 unterbrochen, so sinkt dort der Kraftstoffdruck, und die Kraft der Schließfeder 72 überwiegt beim Unterschreiten eines gewissen Drucks im Druckraum 68 gegenüber der hydraulischen Kraft auf das Ventilglied 60, worauf dieses in seine Schließposition zurückkehrt. Durch das Schließen des Kraftstoffeinspritzventils entstehen im Druckraum 68 in der bereits oben geschilderten Art und Weise Druckschwingungen. Diese führen zu einem Kraftstofffluß zwischen dem Druckraum 68 und dem Dämpfungsraum 80 über die Drossel 78, so daß die Druckschwingungen durch diesen Vorgang rasch abgedämpft werden. Die Ausbildung der Drossel 78 in der Zwischenscheibe 52 ist hierbei besonders vorteilhaft, da durch Austausch der Zwischenscheibe 52 eine andere Drossel 78 in die Verbindung des Druckraums 68 mit dem Dämpfungsraum 80 eingebaut werden kann, ohne daß weitere bauliche Veränderungen am Kraftstoffeinspritzventil nötig wären. Alternativ kann es aber auch vorgesehen sein, die Drossel 78 noch innerhalb des Ventilkörpers 54 anzuordnen, zum Beispiel unmittelbar am Druckraum 68.

Alternativ zu den in den Figuren 1 und 2 gezeigten Ausführungsbeispielen kann es auch vorgesehen sein, den Dämpfungsraum 46 in Fig. 1 bzw. den Dämpfungsraum 80 in Fig. 2 nicht als Sackbohrung auszubilden, sondern als einen Hohlraum im Gehäuse des Kraftstoffeinspritzventils, der jede beliebige Form annehmen kann. So können die räumlichen Möglichkeiten des Kraftstoffeinspritzventils optimal genutzt werden, ohne daß an den bestehenden funktionellen Komponenten bauliche Änderungen vorgenommen werden müssen. Darüber hinaus kann es vorgesehen sein, mehr als eine Drossel 44;78 in der Verbindung des Druckraums 37;68 zum Dämpfungsraum 46;80 anzuordnen. Hierdurch kann ein optimales Dämpfungsverhalten der Drossel 44;78 erzielt werden.

## Patentansprüche

1. Kraftstoffeinspritzventil für Brennkraftmaschinen mit einem Gehäuse (12; 48), in dem in einer Bohrung (34; 57) ein kolbenförmiges Ventilglied (35; 60) längsverschiebbar angeordnet ist, welches zumindest auf einem Teil seiner Länge von einem im Gehäuse (12; 48) ausgebildeten Druckraum (37; 68) umgeben ist, der mit Kraftstoff unter hohem Druck befüllbar ist, wobei das Ventilglied (35; 60) die Verbindung des Druckraums (37; 68) zu wenigstens einer Einspritzöffnung (39; 66) steuert, **dadurch gekennzeichnet, daß** der Druckraum (37; 68) mit einem im Gehäuse (12; 48) ausgebildeten Dämpfungsraum (46; 80) über wenigstens eine im Gehäuse (12; 48) angeordnete Drossel (44; 78) verbunden ist, wobei der Dämpfungsraum (46; 80) bis auf seine Verbindung zum Druckraum (37; 68) abgeschlossen ist und die Drossel (44; 78) durch eine Querschnittsverengung in der Verbindung von Dämpfungsraum (46; 80) und Druckraum (37; 68) ausgebildet ist.

2. Kraftstoffeinspritzventil nach Anspruch 1, **dadurch gekennzeichnet, daß** der Dämpfungsraum (46; 80) durch eine im Gehäuse (12; 48) ausgeführte Sackbohrung ausgebildet ist, die direkt in den Druckraum (37; 68) mündet.

3. Kraftstoffeinspritzventil nach Anspruch 2, **dadurch gekennzeichnet, daß** die Sackbohrung zumindest im wesentlichen parallel zur Längsachse des Ventilglieds (35; 60) verläuft.

4. Kraftstoffeinspritzventil nach Anspruch 1, **dadurch gekennzeichnet, daß** der Druckraum (37; 68) mit einem im Gehäuse (12; 48) ausgebildeten Dämpfungsraum (46; 80) über mehr als eine im Gehäuse (12; 48) angeordnete Drossel (44; 78) verbunden ist.

5. Kraftstoffeinspritzventil nach Anspruch 1, **dadurch gekennzeichnet, daß** das Gehäuse (48) einen Ventilkörper (54) und einen Ventilhaltekörper (50) umfaßt, wobei das Ventilglied (60) im Ventilkörper (54) angeordnet ist, der unter Zwischenlage einer Zwischenscheibe (52) gegen den Ventilhaltekörper (50) verspannt ist, und daß der Dämpfungsraum (80) im Ventilhaltekörper (50) ausgebildet ist, welcher durch eine in der Zwischenscheibe (52) und im Ventilkörper (54) ausgebildete Verbindung mit dem Druckraum (68) verbunden ist, wobei die Drossel (78) in der Zwischenscheibe (52) ausgebildet ist.

## Claims

1. Fuel injection valve for internal combustion engines having a housing (12; 48), in which a piston-shaped valve element (35; 60) is arranged in a longitudinally displaceable manner in a hole (34; 57), which piston-shaped valve element (35; 60) is surrounded at least over part of its length by a pressure space (37; 68) which is formed in the housing (12; 48) and can be filled with highly pressurized fuel, the valve element (35; 60) controlling the connection of the pressure space (37; 68) to at least one injection opening (39; 66), **characterized in that** the pressure space (37; 68) is connected via at least one throttle (44; 78) which is arranged in the housing (12; 48) to a damping space (46; 80) which is formed in the housing (12; 48), the damping space (46; 80) being closed apart from its connection to the pressure space (37; 68) and the throttle (44; 78) being formed by a cross-sectional constriction in the connection of the damping space (46; 80) and the pressure space (37; 68).

2. Fuel injection valve according to Claim 1, **characterized in that** the damping space (46; 80) is formed by a blind bore which is formed in the housing (12; 48) and opens directly into the pressure space (37; 68).

3. Fuel injection valve according to Claim 2, **characterized in that** the blind bore extends at least substantially parallel to the longitudinal axis of the valve element (35; 60).

4. Fuel injection valve according to Claim 1, **characterized in that** the pressure space (37; 68) is connected via more than one throttle (44; 78) which is arranged in the housing (12; 48) to a damping space (46; 80) which is formed in the housing (12; 48).

5. Fuel injection valve according to Claim 1, **characterized in that** the housing (48) comprises a valve body (54) and a valve holding body (50), the valve element (60) being arranged in the valve body (54) which is clamped against the valve holding body (50) with the interposition of a washer (52), and **in that** the damping space (80) is formed in the valve holding body (50) which is connected to the pressure space (68) by a connection which is formed in the washer (52) and in the valve body (54), the throttle (78) being formed in the washer (52).

## Revendications

1. Injecteur de carburant pour moteurs à combustion interne, comprenant un boîtier (12 ; 48) avec un alésage (34 ; 57) dans lequel peut coulisser longitudinalement un organe de soupape (35 ; 60) qui a la forme d'un piston entouré sur au moins une partie de sa longueur par une chambre de pression (37 ; 68) réalisée dans le boîtier (12 ; 48), et qui peut être remplie de carburant sous pression, l'organe de soupape (35 ; 60) commandant la liaison de la chambre de pression (37 ; 68) vers au moins un orifice d'injection (39 ; 66),
**caractérisée en ce que**
la chambre de pression (37 ; 68) est reliée par au moins un étranglement (44 ; 78) dans le boîtier (12 ; 48) à une chambre d'amortissement (46 ; 80) réalisée dans le boîtier (12 ; 48) et fermée, à l'exception de sa liaison avec la chambre de pression (37 ; 68), l'étranglement (44 ; 78) étant constitué par un rétrécissement de section dans la liaison de la chambre d'amortissement (46 ; 80) et de la chambre de pression (37 ; 68).

2. Injecteur de carburant selon la revendication 1,
**caractérisée en ce que**
la chambre d'amortissement (46 ; 80) est constituée par un alésage borgne réalisé dans le boîtier (12 ; 48) et débouchant directement dans la chambre de pression (37 ; 68).

3. Injecteur de carburant selon la revendication 2,
**caractérisée en ce que**
l'alésage borgne est au moins essentiellement parallèle à l'axe longitudinal de l'organe de soupape (35 ; 60).

4. Injecteur de carburant selon la revendication 1,
**caractérisée en ce que**
la chambre de pression (37 ; 68) est reliée à la chambre d'amortissement (46 ; 80) réalisée dans le boîtier (12 ; 48) par plus d'un étranglement (47 ; 78) réalisé dans le boîtier (12 ; 48).

5. Injecteur de carburant selon la revendication 1,
**caractérisée en ce que**
le boîtier (48) comprend un corps d'injecteur (54) et un porte-injecteur (50), l'organe de soupape (60) étant logé dans le corps d'injecteur (54) serré sur le porte-injecteur (50) avec une rondelle intermédiaire (52) interposée, et la chambre d'amortissement (80) réalisée dans le porte-injecteur (50) est reliée à la chambre de pression (68) par une liaison réalisée dans la rondelle intermédiaire (52) et dans le corps d'injecteur (54), l'étranglement (78) se trouvant dans la rondelle intermédiaire (52).
